# FASCICULE DE BREVET EUROPEEN

(11) **EP 2 124 111 B1**
(45) Date de publication et mention de la délivrance du brevet: **17.11.2010**
(21) Numéro de dépôt: 08008217.5
(22) Date de dépôt: 30.04.2008
(51) Int. Cl.: G04B 17/06

(54) **Mécanisme évitant les variations de marche dues à la gravitation sur un dispositif réglant à balancier-spiral et pièce d'horlogerie munie d'un tel mécanisme**
Mechanismus zur Vermeidung der Gangvariationen aufgrund der Schwerkrafteinwirkung auf eine Reguliervorrichtung mit Unruh-Spiralfeder und mit diesem Mechanismus ausgestattete Uhr
Mechanism preventing movement variations due to gravity on a sprung balance and timepiece equipped with such a mechanism

(43) Date de publication de la demande: 25.11.2009
(73) Titulaire: Cartier Création Studio S.A., 1201 Genève (CH)
(72) Inventeur: Kasapi, Carole, 2300 La Chaux-de-Fonds (CH); Pichot, Patrick, 25130 Villers Le Lac (FR)
(74) Mandataire: Micheli & Cie SA

(56) Documents cités:
- EP-A- 1 615 085
- EP-A- 2 031 465

## Description

La présente invention a pour objet un mécanisme évitant les variations, ou écarts, de marche dus à l'effet de la gravitation sur un dispositif réglant à balancier-spiral ainsi qu'une pièce d'horlogerie comprenant un tel mécanisme.

On connaît des systèmes réglants dits tourbillons dans lesquels le dispositif réglant, soit le balancier-spiral, est monté dans une cage tournante sur un, deux ou trois axes de pivotement orthogonaux entraînés en permanence par un mouvement d'horlogerie, par exemple par une roue de moyenne.

L'inconvénient de tels systèmes est principalement que la rotation de ladite cage consomme de l'énergie en permanence donc même lorsque cela ne serait pas nécessaire, par exemple la nuit la montre étant posée à plat, balancier-spiral horizontal.

En outre, les mouvements de la cage peuvent théoriquement compenser statistiquement les écarts de marche. Toutefois lorsque la montre est portée au poignet elle subit des mouvements aléatoires et les écarts de marche ne peuvent pas être totalement compensés par les mouvements réguliers constants imposés au balancier-spiral par la cage tournante.

On connaît du document EP 1615085 un mécanisme de correction d'assiette d'un dispositif réglant balancier-spiral qui est maintenu horizontal par l'action d'un contrepoids. Le balancier-spiral est porté par une plate-forme solidaire d'un contrepoids monté à rotation autour d'un premier axe, pivotée dans une cage montée à rotation autour d'un second axe perpendiculaire au premier. La roue d'échappement du dispositif réglant est en prise avec une roue entraîneuse solidaire du premier axe et formant la sortie d'un premier train d'engrenages différentiel utilisant trois satellites coniques, et comporte donc deux engrenages coniques. Les entrées de ce différentiel sont une première chaîne cinématique correctrice et une seconde chaîne cinématique motrice elle-même reliée à la sortie d'un deuxième train d'engrenages différentiel ayant en entrée la roue de barillet et une seconde chaîne cinématique correctrice en prise avec une roue solidaire de la cage. Ce deuxième différentiel utilise encore trois satellites coniques, dont deux engrenages coniques, et en total le rouage du mécanisme comporte au moins six engrenages coniques. On remarque également que toutes les roues de la première chaîne cinématique correctrice pivotent sur la plate-forme soit concentriquement à son axe de rotation soit sur un axe fixe qui est parallèle à ce dernier. De façon similaire, toutes les roues de la seconde chaîne cinématique correctrice pivotent sur la cage soit concentriquement à son axe de rotation soit sur un axe fixe qui est parallèle à cet axe.

Selon le document EP 1615085, ce mécanisme permet effectivement de maintenir l'organe réglant dans un plan horizontal sous la seule action de la gravité quelle que soit la position de la montre.

Cependant, un inconvénient majeur de ce mécanisme est la complexité de son rouage contenant deux chaînes cinématiques correctrices et un nombre élevé d'engrenages coniques, notamment dans ses trains d'engrenages différentiels, ce qui entraîne des pertes de puissance importantes et par conséquent nécessite la présence d'un gros contrepoids et d'une grande réserve de marche. De plus, puisque tous les mobiles de ces chaînes cinématiques correctrices pivotent sur la plate-forme ou sur la cage, le poids de ce système balourdé est élevé ce qui réduit l'effet de stabilisation du contrepoids.

La présente invention a pour but la réalisation d'un mécanisme évitant les écarts de marche dus à l'effet de la gravitation sur un organe réglant, notamment d'une pièce d'horlogerie, de type balancier-spiral qui permette le maintien dudit balancier-spiral dans un plan de référence, de préférence horizontal, sous la seule action de la gravité terrestre qui soit simple, exempt d'engrenages coniques consommateurs d'énergie ou n'en comprenant qu'un minimum et permettant donc de réduire le poids du contrepoids, l'encombrement du mécanisme et la réserve de marche.

La présente invention a pour objet un mécanisme évitant les variations ou écarts de marche dus aux effets de la gravitation sur un dispositif réglant, balancier-spiral et une pièce d'horlogerie munie d'un tel dispositif qui obvie aux inconvénients précités des dispositifs existants.

Ce mécanisme évitant les écarts de marche dus à l'effet de la gravitation sur un organe réglant d'un mouvement d'horlogerie d'une pièce d'horlogerie, dont l'organe réglant comprend un balancier-spiral et une roue d'échappement monté sur une plate-forme, ladite plate-forme comportant un balourd et étant montée en rotation libre autour d'au moins un premier axe (A-A) par rapport à une platine de mouvement afin que ledit balourd maintienne ledit balancier-spiral dans un plan de référence fixe lorsque cette plate-forme tourne autour dudit premier axe (A-A) sous l'effet de la gravitation terrestre; se distingue par le fait que le mécanisme comprend un rouage comportant une chaîne cinématique motrice reliant la roue d'échappement à un système barillet de la pièce d'horlogerie ainsi qu'une chaîne cinématique correctrice qui compense les mouvements et la vitesse de la plate-forme par rapport à une platine du mouvement d'horlogerie pour que ces mouvements de la ptate-forme ne perturbent pas la chronométrie de la pièce d'horlogerie, ce rouage comportant un ou plusieurs trains d'engrenages épicycloïdaux et chacun desdits trains dans ledit rouage contenant des mobiles qui engrènent de manière droite uniquement.

L'invention concerne également un mécanisme évitant les écarts de marche dus à l'effet de la gravitation sur un organe réglant d'un mouvement d'horlogerie d'une pièce d'horlogerie, dont l'organe réglant comprend un balancier-spiral et une roue d'échappement monté sur une plate-forme, ladite plate-forme comportant un balourd et étant montée en rotation libre autour d'au moins un premier axe par rapport à une platine de mouvement afin que ledit balourd maintienne ledit balancier-spiral dans un plan de référence fixe lorsque cette plate-forme tourne autour dudit premier axe sous l'effet de la gravitation terrestre; qui se distingue par le fait que la roue d'échappement est reliée d'une part à un système barillet de la pièce d'horlogerie par une chaîne cinématique motrice et d'autre part à la platine du mouvement par une chaîne cinématique correctrice.

L'invention concerne aussi un mécanisme évitant les écarts de marche dus à l'effet de la gravitation sur un organe réglant d'un mouvement d'horlogerie d'une pièce d'horlogerie, dont l'organe réglant comprend un balancier-spiral et une roue d'échappement monté sur une plate-forme, ladite plate-forme comportant un balourd et étant montée en rotation libre autour d'au moins un premier axe par rapport à une platine du mouvement afin que ledit balourd maintienne ledit balancier-spiral dans un plan de référence fixe lorsque cette plate-forme tourne autour dudit premier axe sous l'effet de la gravitation terrestre; ledit mécanisme comprenant une chaîne cinématique motrice reliant la roue d'échappement à un système barillet de la pièce d'horlogerie ainsi qu'une chaîne cinématique correctrice compensant les mouvements et la vitesse de la plate-forme par rapport à une platine du mouvement d'horlogerie pour que ces mouvements de la plate-forme ne perturbent pas la chronométrie de la pièce d'horlogerie, et dans lequel la roue de seconde du rouage moteur du mouvement d'horlogerie est embarquée sur la plate-forme.

Les caractéristiques supplémentaires de ce mécanisme sont précisées dans les revendications dépendantes.

L'invention a également pour objet une pièce d'horlogerie munie d'un tel mécanisme.

Le dessin annexé illustre schématiquement et à titre d'exemple différentes formes d'exécution du mécanisme selon l'invention.
La figure 1 illustre schématiquement une forme d'exécution du mécanisme selon l'invention permettant une stabilisation du balancier autour d'un axe parallèle à l'axe de ce balancier.
La figure 1a est un schéma d'une variante du mécanisme illustré à la figure 1.
La figure 2 illustre une construction correspondant au schéma de la figure 1a mettant en évidence la chaîne motrice principale.
La figure 3 illustre la construction illustrée à la figure 2 mettant en évidence la chaîne correctrice.
La figure 4 est une vue en coupe de la construction illustrée aux figures 2 et 3.
La figure 5 illustre schématiquement une forme d'exécution du mécanisme selon l'invention permettant une stabilisation du balancier autour d'un axe orthogonal à celui du balancier.
La figure 6 illustre schématiquement une forme d'exécution du mécanisme selon l'invention permettant une stabilisation du balancier autour de deux axes orthogonaux à l'axe du balancier.
La figure 7 est une vue en perspective d'une construction correspondant au schéma de la figure 6.
La figure 8 est également une perspective de la construction illustrée à la figure 7 vue sous un autre angle.
La figure 9 est une vue de côté de la construction illustrée à la figure 7 ou 8.
La figure 10 est une coupe de la construction illustrée à la figure 9 suivant un plan contenant les axes A-A et B-B.
La figure 11 est une coupe de la construction illustrée à la figure 9 suivant un plan contenant l'axe A-A et perpendiculaire à l'axe B-B.
La figure 12 illustre schématiquement une forme d'exécution du mécanisme selon l'invention dans laquelle la chaîne correctrice est au moins partiellement à l'extérieur de la cage portant le balancier.

La présente invention à pour objet un mécanisme évitant les variations ou écarts de marche d'un dispositif réglant du type balancier-spiral d'une pièce d'horlogerie telle qu'une montre bracelet ou une montre de poche dus à l'effet de la gravitation terrestre résultant des changements d'orientation spatiale du dispositif réglant. Pour ce faire, le mécanisme selon l'invention comporte des moyens permettant au dispositif réglant de rester dans une position spatiale stable malgré les mouvements imposés par le porteur à la pièce d'horlogerie tout en évitant de perturber l'affichage du temps. De préférence, la position spatiale stable du dispositif réglant est une position pour laquelle le balancier reste dans un plan de référence horizontal ou vertical quelle que soit la position de la montre.

Le principe du mécanisme évitant les écarts de marche selon l'invention consiste à monter l'organe réglant, généralement le balancier-spiral, l'ancre et la roue d'échappement sur une plate-forme mobile en rotation suivant un ou deux axes orthogonaux par rapport à la platine du mouvement de montre, cette plate-forme étant soumise à l'action d'un balourd qui permet ainsi de maintenir ladite plate-forme dans un plan fixe de référence (soit horizontal, vertical ou éventuellement incliné), par l'action de la gravité terrestre quelle que soit la position de la montre et donc de son mouvement.

Un rouage de ce mécanisme comporte une chaîne cinématique motrice reliant la roue d'échappement au système barillet ainsi qu'une chaîne cinématique correctrice qui compense les mouvements et les vitesses de la plate-forme par rapport à la platine pour que ces mouvements de la plate-forme ne perturbent pas la chronométrie de la pièce d'horlogerie. En particulier, comme on le verra plus loin, grâce à cette chaîne cinématiques correctrice lorsque la plate-forme entre en rotation sous l'effet de son balourd, il est possible d'annuler totalement l'effet des déplacements et de la vitesse de la plate-forme sur la chaîne cinématique principale motrice. Ainsi, malgré la mise en rotation de la plate-forme pour maintenir le balancier dans un plan de référence, par exemple horizontal, le fonctionnement de l'échappement et l'affichage horaire du mouvement d'horlogerie ne sont en rien perturbés.

De préférence, le rouage, et notamment les chaînes cinématiques motrice et correctrice, présente la particularité de ne comprendre que des trains d'engrenages épicycloïdaux dont les mobiles engrènent de manière droite. Le rouage exclu donc tout train épicyoloïdal contenant des engrenages coniques dont le rendement est très défavorable. De plus, même dans les formes d'exécution où le rouage comporte des engrenages coniques ailleurs dans ces chaînes cinématiques motrice et correctrice, ces derniers sont toujours d'un nombre réduit par rapport aux systèmes de rouage comparables de l'état de la technique.

Comme on le verra plus loin également, une autre particularité importante du mécanisme selon l'invention réside dans le fait qu'un mobile de la chaîne cinématique principale motrice soit monté dans un porte satellite tournant autour de deux axes moteurs coaxiaux embarqués ou non sur un équipage mobile comprenant la plate-forme portant le balancier et une cage pivotée sur la platine du mouvement sur laquelle est pivotée ladite plate-forme.

On réalise ainsi un mécanisme évitant les écarts de marche de l'organe réglant qui consomme peu d'énergie ce qui permet de diminuer le poids du balourd de la plate-forme et de ne pas réduire de façon importante la réserve de marche du mouvement d'horlogerie.

Selon un autre aspect privilégié de l'invention, la chaîne cinématique correctrice relie la roue d'échappement à la platine et comprend au moins un mobile qui pivote sur la platine, ce qui réduit avantageusement l'effet du poids de cette chaine correctrice sur la plate-forme balourdée. Selon encore un autre aspect privilégié de l'invention, la roue de seconde est embarquée sur la plate-forme, ce qui minimise grandement l'influence que peut avoir la rotation de la plate-forme sur le couple transmis à l'échappement par la chaîne cinématique principale motrice.

Dans ce qui suit, plusieurs formes d'exécutions et variantes du mécanisme évitant les écarts de marche du dispositif réglant d'un mouvement d'horlogerie, vont être décrits à titre d'exemple non limitatifs.

La première forme d'exécution du mécanisme évitant les écarts de marche d'un dispositif réglant d'un mouvement horloger est illustrée à la figure 1. Il s'agit d'un mécanisme simplifié en ce que la plate-forme portant le dispositif réglant est montée libre en rotation sur la platine du mouvement suivant un seul axe de rotation A-A perpendiculaire au plan de la platine 1 du mouvement d'horlogerie.

Le dispositif réglant comportant un balancier 2, une ancre (non illustrée) et une roue d'échappement 3 est porté par une plate-forme 4 pivotée sur la platine 1 du mouvement concentriquement à l'axe A-A. Comme illustré dans les figures, l'axe de rotation A-A de la plate-forme 4 comprend un premier arbre moteur 20 et un second arbre moteur 22, la plate-forme étant construite afin que ces deux arbres moteurs tournent autour de ce même axe A-A. Dans cette forme d'exécution, l'axe du balancier 2 est parallèle à cet axe de rotation A-A de la plate-forme 4.

La roue d'échappement 3, pivotée coaxialement à l'axe A-A sur la plate-forme 4, est solidaire d'une roue d'entraînement ou seconde roue motrice 5 reliée à la roue d'échappement par le second arbre moteur 22. Cette seconde roue motrice 5 est en prise avec le premier mobile 6.2 d'un satellite 6 pivoté fou dans un porte satellite 7 qui est lui-même pivoté sur la plate-forme 4 et actionné en rotation autour de l'axe A-A par une roue de porte satellite 7.1. De cette manière, le porte satellite 7 constitue effectivement une cage tournant concentriquement avec la plate-forme 4 et dans laquelle le mobile satellite 6 est monté fou. Comme on verra ci-dessous, la vitesse de rotation de ce porte satellite 7 est fonction de la vitesse de rotation de la plate-forme 4 autour de l'axe A-A.

Le second mobile 6.1 du satellite 6, solidaire et coaxial au premier mobile 6.2 de ce satellite 6 est en prise avec une première roue motrice 8 solidaire du premier arbre moteur 20 pivoté sur la platine 1 du mouvement. La roue 8 et l'arbre 20 sont solidaires de la roue de seconde 9 du rouage moteur du mouvement d'horlogerie. De manière conventionnelle, cette roue de seconde 9 est reliée cinématiquement au système barillet 10 du mouvement d'horlogerie par l'intermédiaire de la roue de moyenne 12 et de la roue de centre 11 toutes pivotées sur la platine 1 du mouvement d'horlogerie suivant des axes parallèles à l'axe A-A.

La roue d'échappement 3 est ainsi reliée au barillet 10 par une chaîne cinématique principale motrice comportant un train d'engrenages epicycloïdaux droits formé de la roue d'entraînement 5, des premier 6.1 et second 6.2 mobiles du satellite 6, de la première roue motrice 8, de la roue de seconde 9, la roue de moyenne 12, la roue de centre 11 et le barillet 10. Cette chaîne cinématique principale motrice ne comporte aucun renvoi conique et présente donc un très bon rendement, par exemple un rendement qui est sensiblement égal au rouage moteur d'une montre mécanique classique.

Quand un déplacement de la pièce d'horlogerie portant ce mécanisme provoque une rotation de la plate-forme 4 autour de l'axe A-A, en l'absence de chaîne cinématique correctrice, les mobiles de la chaîne cinématique principale motrice sont entraînés en rotation ce qui occasionnerait des perturbations au niveau de l'affichage de l'heure et notamment sur l'échappement.

Pour annuler les effets de ces perturbations un mobile de la chaîne cinématique principale motrice, en l'occurrence le mobile 6, est monté fou dans le porte satellite 7, ce dernier faisant partie d'une chaîne cinématique correctrice comportant également la roue de porte satellite 7.1, un mobile fou 13, pivoté fou sur la plate-forme 4 suivant un axe parallèle à l'axe A-A, et une roue fixe 14 concentrique à l'axe A-A et solidaire de la platine 1 du mouvement. Le mobile fou 13 comporte une première roue 13.1 engrenant avec la roue de porte satellite 7.1 et une seconde roue 13.2 (solidaire et coaxiale avec la roue 13.1) en prise avec la roue fixe 14.

Ainsi, grâce à la chaîne cinématique correctrice comprenant la roue fixe 14, le mobile fou 13, la roue de porte satellite 7.1, et le porte satellite 7 portant le satellite 6, lorsque la plate-forme 4 entre en rotation, le porte satellite 7 est entraîné en rotation avec une vitesse *V⁷* qui est fonction de la vitesse de la plate-forme 4 *V⁴* (ces vitesses étant relatives à un repère fixe). Cette relation dépend du rapport de transmission entre les roues 14, 13.2, 13.1, et 7.1, notamment : ${V}^{7} = \left(1-{k}_{1}\right) ⋅ {V}^{4} où {k}_{1} = \frac{{R}_{14} . {R}_{13.1}}{{R}_{13.2} . {R}_{7.1}}$

Rx étant le nombre de dents de la roue X.

Un choix judicieux des différents rapports d'engrenages permet d'actionner le mobile 6 en rotation autour de l'axe A-A afin d'annuler l'effet des déplacements et de la vitesse de la plate-forme 4 sur la chaîne, cinématique principale motrice. Notamment, si on désigne *V⁹* a vitesse de la roue de moyenne en sortie de la plate-forme et V*^{u}* la vitesse utile transmise à l'échappement (ces vitesses étant encore relatives à un repère fixe), on obtient la relation suivante : ${V}^{9} = \frac{1}{{k}_{2}} ⁢ \left[{V}^{u}+\left({k}_{1}+{k}_{2}-{k}_{1}.{k}_{2}\right).{V}^{4}\right] où {k}_{2} = \frac{{R}_{8} . {R}_{6.2}}{{R}_{6.1} . {R}_{5}}$ Pour rendre *v⁹* indépendant de *V⁴*, il suffit d'annuler le terme (*k*₁ + *k*₂ - *k*₁.*k*₂). La relation à satisfaire devient donc: $\begin{matrix}\left({k}_{1}+{k}_{2}-{k}_{1}.{k}_{2}\right) = 0 & avec {k}_{1} \neq 1 et \end{matrix} {k}_{2} \neq 1$

Comme on le voit, la chaîne cinématique correctrice comporte un train d'engrenages épicycloïdaux droit excluant tout engrenage conique gros consommateur d'énergie.

Le rouage de ce mécanisme ne comporte donc que des trains d'engrenages épicycloïdaux droits, et est donc particulièrement performant, ce qui permet d'obtenir un meilleur rendement et de réduire le poids du balourd de la plate-forme 4 et donc son encombrement et permet en conséquence de ne pas réduire la réserve de marche du mouvement d'horlogerie.

Le balourd de la plate-forme 4 peut être constitué par le dispositif réglant, balancier-spiral et échappement, lui-même puisqu'il peut être monté sur la plate-forme 4 de façon décalée par rapport à l'axe de rotation A-A de celle-ci. On évite ainsi d'alourdir le mouvement d'horlogerie. Bien entendu, dans des variantes un poids ou masse pourrait être fixé de façon excentrée par rapport à l'axe A-A sur la plate-forme 4 pour augmenter le balourd de celle-ci.

La figure 1a illustre une variante du mécanisme décrit en référence à la figure 1. Dans cette variante, la roue de seconde 9 du rouage du mouvement est embarquée sur la plate-forme 4 et engrène avec le pignon de la roue d'échappement 3. Ainsi, ce n'est plus l'axe de la roue d'échappement 3 qui est confondu avec l'axe A-A de rotation de la plate-forme 4, mais l'axe de la roue de seconde 9, le balancier 2 et la roue d'échappement 3 étant pivotés sur la plate-forme 4 parallèlement à l'axe A-A.

Dans cette exécution c'est la roue de seconde 9 qui est solidaire et concentrique à la roue d'entraînement 5 par l'intermédiaire du second arbre moteur 22. La première roue motrice 8 est, elle, solidaire par le premier arbre moteur 20, d'une troisième roue motrice 15 en prise avec la roue de moyenne 12.

En embarquant un mobile du rouage moteur conventionnel, ici la roue de seconde 9, sur la plate-forme 4 on minimise grandement l'influence que peut avoir la rotation de la plate-forme 4 sur le couple transmis à l'échappement par la chaîne cinématique principale motrice. On peut bien entendu embarquer un second, voir un troisième mobile du rouage moteur conventionnel sur la plate-forme 4, plus le nombre de mobiles embarqués est grand, moins la rotation de la plate-forme 4 a d'effet sur le couple transmis du barillet 10 à la roue d'échappement 3. On remarque que dans cette forme d'exécution, la vitesse *V^{u}* sus-indiquée devient la vitesse utile transmise au premier mobile embarqué sur la plate-forme 4, donc la roue de seconde 9 dans la figure 1a.

Les figures 2, 3 et 4 illustrent à titre d'exemple une exécution pratique de la forme d'exécution du mécanisme décrit en référence au schéma de la figure 1a, c'est-à-dire pour une stabilisation autour d'un seul axe A-A de la plate-forme 4 portant le dispositif réglant 2, 3 et la roue de seconde 9.

La plate-forme 4 est formée d'un pont supérieur 4.1, d'un pont intermédiaire 4.2 portant un pont d'échappement 3.1 et d'un pont inférieur 4.3 pivoté sur la platine 1 concentriquement à l'axe A-A.

Les trois ponts 4.1, 4.2 et 4.3 de la plate-forme 4 sont reliés solidairement ensemble par des colonnes 4.4 ce qui assure que tous ces éléments de la plate-forme tournent ensemble librement en rotation par rapport à la platine.

La troisième roue motrice 15 est solidaire de l'extrémité inférieure du premier arbre moteur 20 pivoté par un palier 21 dans la platine 1, l'arbre 20 étant libre en rotation par rapport à la platine comme indiqué ci-dessus. Ce premier axe moteur 20 comporte à son extrémité supérieure la première roue motrice 8.

La roue fixe 14 de la platine 1 engrène avec la seconde roue 13.2 du mobile fou 13 tandis que la première roue 13.1 de ce mobile fou, pivoté fou sur le pont inférieur 4.3, engrène avec la roue de porte satellite 7.1 du moyeu inférieur du porte satellite 7 pivoté dans le pont inférieur 4.3 concentriquement à l'axe A-A autour du premier arbre moteur 20. Le satellite 6 est pivoté fou sur le porte satellite 7, la seconde roue 6.1 du satellite 6 est en prise avec la première roue motrice 8 tandis que la première roue 6.2 du satellite 6 engrène avec la roue d'entraînement ou seconde roue motrice 5 qui est solidaire de l'extrémité inférieure du second arbre moteur 22 pivoté sur le pont intermédiaire 4.2 de la plate-forme 4. Ce second arbre moteur 22 porte la roue de seconde 9 qui est en prise avec le pignon 3.2 de la roue d'échappement 3. Sur cette figure 2 on a mis en évidence le cheminement de la chaîne cinématique principale motrice M reliant la troisième roue motrice 15, reliée par le rouage moteur au barillet, à la roue d'échappement 3 par l'intermédiaire du satellite 6 et de la roue de seconde 9.

Sur la figure 3 on a mis en évidence le cheminement de la chaîne cinématique correctrice C reliant le porte satellite 7 à la platine 1 par l'intermédiaire de la roue de porte satellite 7.1, du mobile fou 13 et de la roue fixe 14.

La figure 4 est une vue en coupe du mécanisme illustré aux figures 1a, 2 et 3.

Le second arbre moteur 22 est prolongé au-delà du pont intermédiaire 4.2 de la plate-forme 4 et est également pivoté dans le pont supérieur 4.1 de cette plate-forme 4. Dans cette variante de la première forme d'exécution du mécanisme dans laquelle la roue de seconde 9 est embarquée sur la plate-forme 4, l'extrémité supérieure libre de ce second arbre moteur 22 est prolongée au-delà du pont supérieur 4.1 et porte une aiguille des secondes 23 coopérant avec un cadran des secondes 24 porté par la face supérieure du pont supérieur 4.1 de la plate-forme 4.

Dans une telle forme d'exécution, le cadran des secondes 24 tourne autour de l'axe A-A au gré des déplacements de la plate-forme 4. L'aiguille des secondes 23, elle, tourne également au gré des déplacements de la plate-forme mais est en plus entraînée par la chaîne cinématique principale motrice en rotation par rapport au cadran 24. De cette façon, à un instant donné ou si le mouvement de la montre est arrêté, cette aiguille des secondes 23 reste immobile par rapport au cadran de secondes 24 bien que le cadran tourne autour de l'axe A-A.

L'affichage de l'heure et des minutes s'effectue de façon classique à partir d'un mobile du rouage moteur du mouvement d'horlogerie, généralement la roue de centre 11 ou la roue de grande moyenne 12, par une minuterie pour entraîner l'aiguille des heures et des minutes qui coopèrent avec un cadran fixe par rapport à la platine du mouvement d'horlogerie.

L'affichage des secondes décrit précédemment dans le cadre du mécanisme est original et ludique car il tourne sur lui-même à chaque mouvement de la plate-forme, c'est-à-dire chaque fois que l'orientation de la montre dans l'espace change dus aux mouvements du porteur de cette montre.

Grâce à ce mécanisme évitant les écartes de marche d'un dispositif réglant, il est possible de maintenir par l'effet de la gravité agissant sur le balourd de la plate-forme 4 le balancier dans un plan fixe de référence, de préférence horizontal ou vertical mais pouvant également être incliné, quelle que soit l'orientation spatiale de la platine 1 autour de l'axe A-A. Ainsi les mouvements imprimés par le porteur de la montre autour de cet axe A-A n'ont plus d'influence sur la marche du dispositif réglant qui travaille toujours dans les mêmes conditions. La présence d'une seule et unique chaîne de correction suffit pour supprimer l'influence des déplacements et de la vitesse de la plate-forme 4 sur la roue d'échappement 3 et donc sur le dispositif réglant et sur l'affichage horaire car ils sont intégralement compensés. Dans la forme d'exécution où la roue de seconde 9 est embarquée sur la plate-forme, les couples parasites pouvant provenir des mouvements de la plate-forme 4 sur la roue d'échappement sont réduits à une valeur négligeable, voir nulle.

De plus, comme on l'a déjà vu, selon cette forme d'exécution les chaînes cinématiques motrices et correctrices comprennent des trains d'engrenages épicycloïdaux droits exclusivement ayant un très bon rendement permettant de ne pas réduire la réserve de marche du mouvement et de réduire au minimum le poids et l'encombrement du balourd de la plate-forme 4.

Selon encore une autre variante (non illustrée) de la première forme d'exécution, à la place d'embarquer la roue de secondes 9 sur la plate-forme 4, un échappement à force constante peut être installé sur la plate-forme afin d'éviter l'influence que peut avoir la rotation de la plate-forme sur le couple transmis à l'échappement.

La figure 5 illustre une forme d'exécution du mécanisme évitant les écarts de marche du dispositif réglant d'un mouvement horloger dans laquelle la plate-forme 4 est stabilisée autour d'un axe de rotation A-A orthogonal à l'axe du balancier 2. Dans cette exécution l'axe du balancier 2, l'axe de la roue d'échappement 3 et l'axe de la roue de seconde embarquée 9 sont tous trois perpendiculaires à l'axe de rotation A-A de la plate-forme 4. Dans cette forme d'exécution, en plus des éléments déjà décrits en référence aux figures 1 à 4, le mécanisme de correction comporte un renvoi conique 25 solidaire de la roue d'entraînement ou seconde roue motrice 5 qui engrène avec la roue de seconde 9. Pour le reste, le mécanisme est identique à celui de la première forme d'exécution dans sa variante décrite aux figures 1 a à 4. Dans cette forme d'exécution l'axe A-A autour duquel se fait la rotation de la plate-forme peut par exemple être l'axe 3 heures - 9 heures de la montre.

La forme d'exécution du mécanisme évitant les écarts de marche d'un organe réglant d'un mouvement horloger illustré schématiquement à la figure 6 permet la stabilisation de la plate-forme 4 portant le balancier 2 autour de deux axes de rotation A-A et B-B orthogonaux entre eux et par rapport à l'axe de rotation du balancier 2. Un tel mécanisme permet de maintenir la plate-forme 4 portant le dispositif réglant de la montre dans un plan de référence fixe quelle que soit l'orientation de la platine 1 du mouvement de la montre dans l'espace et non plus seulement par rapport à un seul axe de déplacement. Une réalisation ou construction pratique d'une telle forme d'exécution est illustrée aux figures 7 à 10 à titre d'exemple. Dans ces figures le mécanisme représenté diffère de celui illustré schématiquement à la figure 6 par l'ajout des mobiles 36; 37.1; 37.2 et 15.2 pour diminuer l'encombrement de la troisième roue motrice 15.

Ce mécanisme comporte une cage 30 pivotée sur la platine 1 autour d'un second axe de rotation B-B. La plate-forme 4 de la figure 5, précédemment décrite est, elle, montée à rotation sur cette cage 30 autour du premier axe de rotation A-A perpendiculaire au second axe de rotation B-B de la cage 30.

Comme dans la forme d'exécution décrite en référence à la figure 5, la plate-forme 4 porte le balancier 2, la roue d'échappement 3 et la roue de seconde 9 dont les axes sont parallèles entre eux et orthogonaux par rapport au premier A-A et second B-B axes de rotation.

La roue de seconde 9 engrène avec le renvoi conique 25 solidaire de la roue d'entraînement ou seconde roue motrice 5 pivotée sur la plate-forme 4 concentriquement au premier axe de rotation A-A autour duquel tourne ladite plate-forme 4. Toujours comme précédemment décrit, cette roue d'entraînement 5 engrène avec la première roue 6.2 du satellite 6 dont la cage porte satellite 7 pivote autour du premier axe de rotation A-A sur la plate-forme 4. La seconde roue de satellite 6.1 engrène avec la première roue motrice 8 pivotée concentriquement au premier axe de rotation A-A sur la cage 30 qui, elle, est pivotée autour du second axe de rotation B-B sur la platine 1. Cette première roue motrice 8 est solidaire de la troisième roue motrice 15 toutes deux pivotées sur la cage 30.

Le porte satellite 7 est en prise par sa roue de porte satellite 7.1 avec la première roue 13.1 du mobile fou 13 pivoté fou sur la plate-forme 4 dont la seconde roue 13.2 engrène avec la première roue 32.1 d'un mobile correcteur 32 dont la seconde roue 32.2 présente une denture conique. Ce mobile correcteur 32 est pivoté sur la plate-forme 4, notamment autour du premier arbre moteur 20, concentriquement à son axe de rotation A-A sur la cage 30. Ce mobile correcteur 32 engrène par sa seconde roue 32.2 avec la roue fixe 14 solidaire de la platine 1. Dans cette exécution la roue fixe 14 présente donc une denture conique.

La troisième roue motrice 15 présente également une denture conique et engrène avec la première roue à denture conique 34.1 d'un second mobile fou 34 pivoté fou sur la cage 30. La seconde roue 34.2 de ce second mobile fou 34 est en prise avec une quatrième roue motrice 35 pivotée concentriquement au second axe de rotation B-B sur la cage 30. Cette quatrième roue motrice 35 est solidaire d'une cinquième roue motrice 35A reliée cinématiquement au barillet 10 par un rouage moteur du mouvement pouvant comporter une roue de centre 11 et une roue de grande moyenne 12 par exemple (ces dernières n'étant pas montrées dans la figure 6 pour plus de simplicité).

Dans cette forme d'exécution, la plate-forme 4 qui porte le dispositif réglant 2, 3 a donc deux degrés de liberté, rotation autour d'un premier axe A-A et rotation autour d'un second axe B-B orthogonal au premier axe A-A. La plate-forme 4 présentant un balourd, formé par le dispositif réglant 2, 3 ou par un balourd additionnel peut ainsi se déplacer en fonction de l'orientation spatiale quelconque de la platine 1 du mouvement pour garantir le maintien dans un plan fixe de référence du balancier 2 et ainsi éviter tous les écarts de marche dus à la gravité quelle que soit la position de la montre ou les mouvements imposés à celles-ci.

Dans cette forme d'exécution, la chaîne cinématique principale motrice comprend la cinquième roue motrice 35A, la quatrième roue motrice 35, le second mobile fou 34, la troisième roue motrice 15, la première roue motrice 8, le satellite 6, la roue d'entraînement (ou seconde roue motrice) 5 et le renvoi conique 25 ainsi que la roue de seconde 9 et la roue d'échappement 3.

La chaîne cinématique correctrice, elle, comporte dans cette forme d'exécution la roue fixe 14, le mobile de correction 32, le premier mobile fou 13, la roue du porte satellite 7.1, et le porte satellite.

Ici également le rouage de ce mécanisme incluant notamment ces deux chaînes cinématiques motrice et correctrice ne comportent que des trains d'engrenages épicycloïdaux droits à bon rendement. De plus, bien que le rouage du mécanisme comporte des engrenages coniques ailleurs dans ces chaînes cinématiques motrice et correctrice, ces engrenages sont toujours d'un nombre réduit par rapport aux systèmes de rouage comparables de l'état de la technique. Par exemple, en comparaison avec le rouage du mécanisme décrit dans le document EP 1615085, celui de la figure 6 comprend considérablement moins de liaisons et notamment la moitié du nombre d'engrenages coniques utilisés dans le mécanisme d'EP 1615085. De plus, selon la forme d'exécution de la figure 6, la correction des déplacements de la cage 30 et de la plate-forme 4 se font à l'aide d'une seule chaîne cinématique correctrice continue.

La figure 12 illustre encore une autre forme d'exécution du mécanisme à deux axes de rotation dans laquelle une partie de la chaîne cinématique correctrice, incluant notamment le mobile 6 et son porte satellite 7, est située en dehors de la plate-forme 4 et de la cage 30.

La plate-forme 4 portant le dispositif réglant, balancier-spiral 2 et roue d'échappement 3 est, tout comme dans la figure 6, pivotée sur la cage 30 suivant un premier axe de rotation A-A perpendiculaire aux axes du balancier 2 et de la roue d'échappement 3. Egalement, la cage 30, elle, est pivotée sur la platine 1 suivant un second axe de rotation B-B perpendiculaire au premier axe de rotation A-A de la plate-forme 4 sur la cage 30 et perpendiculaire aux axes du balancier 2 et de la roue d'échappement 3.

Une roue de seconde 9 solidaire d'un premier arbre moteur 40 est reliée au barillet par le rouage moteur habituel du mouvement de montre. Ce premier arbre moteur 40 est pivoté sur la platine 1 et l'une de ses extrémités porte une aiguille des secondes 39 coopérant avec un cadran de seconde fixe par rapport à la platine 1.

Le renvoi conique 25 engrène avec la roue d'échappement 3 et engrène avec la première roue 41.1 d'un premier mobile entraîneur 41 pivoté sur la plate-forme 4 coaxialement à l'axe de rotation A-A de la plate-forme 4. La seconde roue 41.2 de ce premier mobile entraîneur engrène avec la première roue 42.1 d'un second mobile entraîneur 42 pivoté sur la cage 30 et la platine 1 coaxialement à l'axe de rotation B-B de cette cage 30. La seconde roue 42.2 de ce second mobile entraîneur 42 engrène avec une troisième roue motrice 43 solidaire d'un second arbre moteur 44 pivoté sur la platine 1 suivant une direction parallèle à l'axe de rotation B-B de la cage 30 sur la platine 1. Ce second arbre moteur 44 est solidaire d'une seconde roue motrice 45 en prise avec la première roue de satellite 6.1 du satellite 6 dont la seconde roue 6.2 engrène avec une première roue motrice 46 solidaire d'un premier arbre moteur 40 et donc de la roue de seconde 9. Ces premier et second arbres moteurs 40, 44 sont coaxiaux.

Selon cette forme d'exécution, le satellite 6 est pivoté fou dans le porte satellite 7 concentriquement aux premier et second arbres moteurs 40, 44 sur la platine 1. La roue de porte satellite 7.1 est en prise avec la première roue 47.1 d'un mobile correcteur 47 pivoté sur la platine 1 concentriquement à l'axe de pivotement B-B de la cage 30 sur la platine 1, dont la seconde roue 47.2 est en prise avec une roue de correction 48 solidaire de la plate-forme 4 et concentrique à l'axe A-A de rotation de cette plate-forme 4 sur la cage 30.

Dans cette forme d'exécution, la chaîne cinématique principale motrice comporte la roue de seconde 9, le premier arbre moteur 40, la première roue motrice 46, le satellite 6, la seconde roue motrice 45, le second arbre moteur 44, la troisième roue motrice 43, le second mobile entraîneur 42, le premier mobile entraîneur 41 et le renvoi conique 25 solidaire de la roue d'échappement 3.

Bien que cette chaîne cinématique principale motrice comporte des engrenages coniques, tous les trains d'engrenages épicycloïdaux qui la constituent sont droits et donc de haut rendement. De plus, le nombre des engrenages coniques utilisés ailleurs dans le rouage est toujours d'un nombre réduit par rapport à l'état de la technique.

Dans cette forme d'exécution la chaîne cinématique correctrice comporte la roue de correction 48, le mobile de correction 47, la roue de porte satellite 7.1, et !e porte satellite 7. Cette chaîne correctrice également ne comporte qu'un nombre limité d'engrenages coniques ainsi que des trains épicycloïdaux qui engrène de manière droit uniquement (excluant tout train épicycloïdal à renvoi conique) ; cette chaîne est donc encore à relativement bon rendement.

Dans des variantes de cette forme d'exécution, la roue de seconde 9 peut également être embarquée sur la plate-forme 4 réduisant ou annulant les effets des mouvements de la plate-forme 4 sur le couple transmis au dispositif réglant 2, 3.

Par cette forme d'exécution on voit qu'il est possible d'alléger et de réduire l'encombrement de la plate-forme 4 portant le dispositif réglant 2, 3 en plaçant le satellite 6 et son porte satellite 7 en dehors de la plate-forme 4.

Dans toutes les formes d'exécution possibles de ce mécanisme il faut que le centre de gravité de l'équipage mobile formé par la plate-forme 4 et la cage 30 soit situé loin des axes de rotation A-A et B-B de cette plate-forme 4 par rapport à la platine pour que cet équipage mobile présente un balourd permettant de positionner l'organe réglant dans le plan de référence quels que soient les mouvements de la platine 1.

Il faut encore remarquer que même dans les formes d'exécution où la plate-forme 4 est articulée autour de deux axes orthogonaux A-A et B-B sur la platine le mécanisme ne comporte qu'une seule et même chaîne cinématique de correction qui est continue.

Il est évident que dans des mouvements d'horlogerie équipés d'un tel mécanisme de correction à remontage automatique, il est possible d'utiliser l'équipage mobile formé de la cage 30 et/ou de la plate-forme 4 comme masse de remontage pour remonter le barillet par l'intermédiaire d'une chaîne cinématique de remontage reliant la plate-forme 4 ou la cage 30 au rochet de barillet et comportant un inverseur de sens par exemple du type Pellaton. La cage 30 et la plate-forme 4 peuvent être balourdées séparément ou l'ensemble de l'équipage mobile, plate-forme 4 et cage 30 peut être balourdé.

## Revendications

1. Mécanisme évitant les écarts de marche dus à l'effet de la gravitation sur un organe réglant (2, 3) d'un mouvement d'horlogerie d'une pièce d'horlogerie, ce mécanisme comportant un organe réglant comprenant un balancier-spiral (2) et une roue d'échappement (3) montés sur une plate-forme (4), ladite plate-forme (4) comportant un balourd et étant montée en rotation libre autour d'au moins un premier axe (A-A) par rapport à une platine (1) du mouvement afin que la plate-forme (4) tourne autour dudit premier axe (A-A) sous l'effet de la gravitation terrestre;
le mécanisme comprenant un rouage comportant une chaîne cinématique motrice (M) agencée pour relier la roue d'échappement (3) à un système barillet (10) de la pièce d'horlogerie ainsi qu'une chaîne cinématique correctrice (C) pour annuler l'effet des déplacements et de la vitesse de la plate-forme (4) par rapport à la platine (1) sur la chaîne cinématique motrice (M), la chaîne cinématique motrice (M) comportant une première roue motrice (8, 46) solidaire d'un premier arbre moteur (20, 40) et une seconde roue motrice (5, 45) solidaire d'un second arbre moteur (22, 44) coaxial au premier arbre moteur (20, 40), **caractérisé par le fait que** le rouage comporte un ou plusieurs trains d'engrenages épicycloïdaux, le chacun desdits trains dans ledit rouage contenant des mobiles à denture droite uniquement, et **par le fait que** la première roue motrice (8, 46) engrène de manière droite avec la seconde roue (6.1) d'un satellite (6) dont la première roue (6.2) engrène de manière droite avec la seconde roue motrice (5, 45).

2. Mécanisme selon la revendication 1, **caractérisé par le fait que** le satellite (6) est pivoté fou sur un porte satellite (7) qui lui-même pivote coaxialement aux premier et second arbres moteurs (20, 22; 40, 44); et **par le fait que** le porte satellite (7) comporte une roue de porte satellite (7.1) faisant partie de la chaîne cinématique correctrice (C).

3. Mécanisme selon la revendication 2, **caractérisé par le fait que** la chaine cinématique correctrice (C) relie la roue (7.1) du porte satellite (7) à une roue fixe (14) solidaire de la platine (1 ) du mouvement d'horlogerie.

4. Mécanisme selon la revendication 3, **caractérisé par le fait que** la roue fixe (14) est coaxiale à l'axe de rotation (A-A) de la plate-forme (4).

5. Mécanisme selon la revendication 3 ou 4, **caractérisé par le fait que** la chaîne cinématique correctrice (C) comprend un mobile satellite (13) pivoté fou sur la plate-forme (4) parallèlement à l'axe A-A et comprenant une première roue (13.1) engrenant avec la roue de porte-satellite (7.1) et une seconde roue (13.2) engrenant avec la roue fixe (14).

6. Mécanisme selon l'une des revendications 1 à 3, **caractérisé par le fait que** la plate-forme (4) est suspendue dans une cage (30) pivotée librement sur la platine (1) autour d'un second axe de rotation (B-B) orthogonal au premier axe de rotation (A-A).

7. Mécanisme selon la revendication 6, **caractérisé par le fait que** la chaîne cinématique correctrice (C) relie la roue (7.1) du porte satellite (7) à une roue fixe (14) solidaire de la platine (1) et coaxiale au second axe de rotation (B-B) de la cage (30).

8. Mécanisme selon la revendication 6 ou 7, **caractérisé par le fait que** la chaîne cinématique correctrice (C) relie la roue (7.1) du porte satellite (7) à un mobile de correction (32) solidaire de la plate-forme (4) et coaxial au premier axe de rotation (A-A) de celle-ci.

9. Mécanisme selon la revendication 8, **caractérisé par le fait que** la chaîne cinématique correctrice (C) comprend un mobile satellite (13) pivoté fou sur la plate-forme (4) suivant l'axe A-A et comprenant une première roue (13.1) engrenant avec la roue de porte-satellite (7.1) et une seconde roue (13.2) engrenant avec une première roue (32.1) du mobile de correction (32), et en ce qu'une seconde roue (32.2) du mobile de correction (32) engrène avec la roue fixe (14).

10. Mécanisme selon l'une des revendications précédentes, **caractérisé par le fait que** l'axe du balancier (2) est parallèle au premier axe de rotation (A-A) de la plate-forme (4).

11. Mécanisme selon l'une des revendications 1 à 9, **caractérisé par le fait que** l'axe du balancier (2) est perpendiculaire au premier axe de rotation (A-A) de la plate-forme (4).

12. Mécanisme selon l'une des revendications précédentes, **caractérisé par le fait que** la roue de seconde (9) du rouage moteur du mouvement d'horlogerie est embarquée sur la plate-forme (4).

13. Mécanisme selon la revendication 12, **caractérisé par le fait que** la roue de seconde (9) engrène avec le mobile d'échappement (3) et que son axe est parallèle à ceux du balancier (2) et du mobile d'échappement (3).

14. Mécanisme selon la revendication 13, **caractérisé par le fait que** l'axe de la roue de seconde (9) est confondu avec le second arbre moteur (22), l'extrémité libre de celui-ci portant une aiguille des secondes (23) coopérant avec un cadran des secondes (24) solidaire de la plate-forme (4) et coaxial à la roue des secondes (9).

15. Mécanisme selon l'une des revendications 2 à 14, **caractérisé par le fait que** le porte satellite (7) est pivoté sur la plate-forme (4).

16. Mécanisme selon l'une des revendications 1 ou 6, **caractérisé par le fait que** le porte satellite (7) est pivoté sur la platine (1) du mouvement d'horlogerie.

17. Mécanisme selon l'une des revendications précédentes, **caractérisé par le fait que** l'équipage mobile formé par la plate-forme (4) ou la plate-forme (4) et la cage (30) est utilisé comme une masse de remontage pour un système de remontage automatique de la pièce d'horlogerie.

18. Pièce d'horlogerie munie d'un mécanisme selon l'une des revendications 1 à 17.

## Claims

1. Mechanism avoiding the rate variations due to the effect of gravitation on a regulating organ (2, 3) in a clockwork movement of a timepiece where the regulating organ comprises a sprung balance (2) and an escape wheel (3) mounted onto a platform (4), said platform (4) including an unbalance and being mounted so as to freely rotate about at least a first axis (A-A) relative to a plate (1) of the movement so that this platform (4) may rotate about said first axis (A-A) under the effect of terrestrial gravitation; the mechanism comprising a wheelwork including a driving kinematical chain (M) linking the escape wheel (3) to a barrel system (10) of the timepiece, as well as a corrective kinematical chain (C) canceling the effects of the movements and speed of the platform (4) relative to the plate (1) on the driving chain (M), the driving chain (M) comprising a first driving wheel (8,46) fast with a first driving shaft (20,40) and a second driving wheel (5,45) fast with a second driving shaft (22,44) coaxial to the first driving shaft (20,40), **characterized by** the fact that the wheelwork comprises one or several epicycloïdal gears each of said trains in said wheelwork containing wheels with straight thoothing exclusively and by the fact that the first drive wheel (8, 46) meshes straight with the second wheel (6.1) of planetary mobile (6) the first wheel (6.2) of which meshes straight with the second drive wheel (5, 45).

2. Mechanism according to claim 1, **characterized in that** the planetary mobile (6) is freely pivoted on a planetary wheel holder (7) which itself pivots coaxially with the first and second drive shafts (20, 22; 40, 44); and **in that** the planetary wheel holder (7) includes a wheel (7.1) of the planetary wheel holder that is part of the corrective kinematical chain (C).

3. Mechanism according to claim 2, **characterized in that** the corrective kinematical chain (C) links wheel (7.1) of the planetary wheel holder (7) to a fixed wheel (14) integral with the plate (1) of the clockwork movement.

4. Mechanism according to claim 3, **characterized in that** the fixed wheel (14) is coaxial with the axis of rotation (A-A) of the platform (4).

5. Mechanism according to claims 3 or 4, **characterized in that** the corrective kinematical chain (C) comprises planetary mobile (13) freely pivoted parallel to the axis A-A on the platform (4), and comprising a first wheel (13.1) meshing with the wheel (7.1) of the planetary wheel holder, and a second wheel (13.2) meshing with the fixed wheel (14).

6. Mechanism according to one of claims 1 to 3, **characterized in that** the platform (4) is suspended within a carriage (30) freely pivoted on the plate (1) about a second axis of rotation (B-B) orthogonal to the first axis of rotation (A-A).

7. Mechanism according to claim 6, **characterized in that** the corrective kinematical chain (C) links the wheel (7.1) of the planetary wheel holder (7) to a fixed wheel (14) integral with the plate (1), and coaxial with the second axis of rotation (B-B) of the carriage (30).

8. Mechanism according to claim 6 or 7, **characterized in that** the corrective kinematical chain (C) links the wheel (7.1) of the planetary wheel holder (7) to corrector mobile (32) integral with the platform (4) and coaxial with its first axis of rotation (A-A).

9. Mechanism according to claim 8, **characterized in that** the corrective kinematical chain (C) comprises planetary mobile (13) freely pivoted on the platform (4) along an axis A-A and comprising a first wheel (13.1) meshing with the wheel (7.1) of the planetary wheel holder, and a second wheel (13.2) meshing with a first wheel (32.1) of the corrector mobile (32), and **in that** a second wheel (32.2) of the corrector mobile (32) meshes with the fixed wheel (14).

10. Mechanism according to one of the preceding claims, **characterized in that** the axis of the balance (2) is parallel to the first axis of rotation (A-A) of the platform (4).

11. Mechanism according to one of claims 1 to 9, **characterized in that** the axis of the balance (2) is perpendicular to the first axis of rotation (A-A) of the platform (4).

12. Mechanism according to one of the preceding claims, **characterized in that** the fourth wheel (9) of the going train of the clockwork movement is placed upon the platform (4).

13. Mechanism according to claim 12, **characterized in that** the fourth wheel (9) meshes with the escape wheel (3), and its axis is parallel to the axis of the balance (2) and axis of the escape wheel (3).

14. Mechanism according to claim 13, **characterized in that** the axis of the fourth wheel (9) coincides with the second drive shaft (22), the free end of this shaft holding a seconds hand (23) cooperating with a seconds dial (24) integral with the platform (4) and coaxial with the fourth wheel (9).

15. Mechanism according to one of claims 2 to 14, **characterized in that** the planetary wheel holder (7) is pivoted on the platform (4).

16. Mechanism according to one of claims 1 or 6, **characterized in that** the planetary wheel holder (7) is pivoted on the plate (1) of the clockwork movement.

17. Mechanism according to one of the preceding claims, **characterized in that** the mobile assembly constituted by the platform (4) or by the platform (4) and carriage (30) is used as a winding mass for an automatic winding system of the timepiece.

18. Timepiece provided with a mechanism according to one of claims 1 to 17.

## Patentansprüche

1. Mechanismus, der Gangvariationen aufgrund der Einwirkung der Schwerkraft auf ein Regulierorgan (2, 3) in einem Uhrwerk einer Uhr verhindert, wobei dieser Mechanismus ein Regulierorgan umfasst, dass eine Spiralunruh (2) und ein Hemmungsrad (3) umfasst, die auf einer Plattform (4) montiert sind, wobei die Plattform (4) eine Unwucht umfasst und frei um mindestens eine erste Achse (A-A) im Verhältnis zu einer Uhrwerkplatte (1) drehend montiert ist, damit die Plattform (4), die sich um die erste Achse (A-A) dreht, unter der Einwirkung der Erdschwerkraft steht; wobei der Mechanismus ein Räderwerk, das eine antreibende kinematische Kette (M) umfasst, die dazu eingerichtet ist, das Hemmungsrad (3) mit einem Federgehäusesystem (10) der Uhr zu verbinden, sowie eine korrigierende kinematische Kette (C), um die Auswirkung von Verlagerungen und der Geschwindigkeit der Plattform (4) im Verhältnis zu der Platte (1) auf die antreibende kinematische Kette (M) aufzuheben, umfasst, wobei die antreibende kinematische Kette (M) ein erstes Triebrad (8, 46), das mit einer ersten Motorwelle (20, 40) fest verbunden ist, und ein zweites Triebrad (5, 45), das mit einer zweiten Motorwelle (22, 44), die zu der ersten Motorwelle (20, 40) koaxial ist, fest verbunden ist, umfasst, **dadurch gekennzeichnet, dass** das Räderwerk ein oder mehrere Umlaufgetriebe umfasst, wobei jedes der Getriebe in dem Räderwerk Zahnräder mit ausschließlich Geradverzahnung enthält, und dass das erste Triebrad (8, 46) gerade mit dem zweiten Rad (6.1) eines Ausgleichkegelrads (6) einspurt, dessen erstes Rad (6.2) gerade mit dem zweiten Triebrad (5, 45) einspurt.

2. Mechanismus nach Anspruch 1, **dadurch gekennzeichnet, dass** das Ausgleichkegelrad (6) frei um eine Ausgleichkegelradhalterung (7) gedreht wird, die sich selbst koaxial um die erste und die zweite Motorwelle (20, 22; 40, 44) dreht, und dass die Ausgleichkegelradhalterung (7) ein Rad (7.1) der Ausgleichkegelradhalterung umfasst, die einen Teil der korrigierenden kinematischen Kette (C) bildet.

3. Mechanismus nach Anspruch 2, **dadurch gekennzeichnet, dass** die korrigierende kinematische Kette (C) das Rad (7.1) der Ausgleichkegelradhalterung (7) mit einem feststehenden Rad (14) verbindet, das mit der Platte (1) des Uhrwerks fest verbunden ist.

4. Mechanismus nach Anspruch 3, **dadurch gekennzeichnet, dass** das feststehende Rad (14) koaxial zur Drehachse (A-A) der Plattform (4) ist.

5. Mechanismus nach Anspruch 3 oder 4, **dadurch gekennzeichnet, dass** die korrigierende kinematische Kette (C) ein Ausgleichkegelradzahnrad (13) umfasst, das auf der Plattform (4) parallel zur Achse A-A frei gedreht wird und ein erstes Rad (13.1), das mit dem Rad der Ausgleichkegelradhalterung (7.1) einspurt, und ein zweites Rad (13.2), das mit dem feststehenden Rad (14) einspurt, umfasst.

6. Mechanismus nach einem der Ansprüche 1 bis 3, **dadurch gekennzeichnet, dass** die Plattform (4) in einem Käfig (30) aufgehängt ist, der auf der Platte (1) um eine zweite Drehachse (B-B), die zu der ersten Drehachse (A-A) orthogonal ist, frei gedreht wird.

7. Mechanismus nach Anspruch 6, **dadurch gekennzeichnet, dass** die korrigierende kinematische Kette (C) das Rad (7.1) der Ausgleichkegelradhalterung (7) mit einem feststehenden Rad (14) verbindet, das mit der Platte (1) fest verbunden und zu der zweiten Drehachse (B-B) des Käfigs (30) koaxial ist.

8. Mechanismus nach Anspruch 6 oder 7, **dadurch gekennzeichnet, dass** die korrigierende kinematische Kette (C) das Rad (7.1) der Ausgleichkegelradhalterung (7) mit einem Korrekturzahnrad (32) verbindet, das mit der Platte (4) fest verbunden und zu der ersten Drehachse (A-A) dieser koaxial ist.

9. Mechanismus nach Anspruch 8, **dadurch gekennzeichnet, dass** die korrigierende kinematische Kette (C) ein Ausgleichkegelradzahnrad (13) umfasst, das auf der Plattform (4) längs der Achse A-A frei gedreht wird und ein erstes Rad (13.1), das mit dem Rad der Ausgleichkegelradhalterung (7.1) einspurt, und ein zweites Rad (13.2), das mit einem ersten Rad (32.1) des Korrekturzahnrads (32) einspurt, umfasst, und dass ein zweites Rad (32.2) des Korrekturzahnrads (32) mit dem feststehenden Rad (14) einspurt.

10. Mechanismus nach einem der vorhergehenden Ansprüche, **dadurch gekennzeichnet, dass** die Achse der Unruh (2) zur ersten Drehachse (A-A) der Plattform (4) parallel ist.

11. Mechanismus nach einem der Ansprüche 1 bis 9, **dadurch gekennzeichnet, dass** die Achse der Unruh (2) zur ersten Drehachse (A-A) der Plattform (4) senkrecht ist.

12. Mechanismus nach einem der vorhergehenden Ansprüche, **dadurch gekennzeichnet, dass** das Sekundenrad (9) des Motorräderwerks des Uhrwerks auf der Plattform (4) verstaut ist.

13. Mechanismus nach Anspruch 12, **dadurch gekennzeichnet, dass** das Sekundenrad (9) mit dem Hemmungszahnrad (3) einspurt und dass seine Achse zu der der Unruh (2) und des Hemmungszahnrads (3) parallel ist.

14. Mechanismus nach Anspruch 13, **dadurch gekennzeichnet, dass** die Achse des Sekundenrads (9) mit der zweiten Motorwelle (22) zusammengenommen ist, wobei das freie Ende dieser einen Sekundenzeiger (23) trägt, der mit einem Sekundenzifferblatt (24) zusammenwirkt, das mit der Plattform (4) fest verbunden und zu dem Sekundenrad (9) koaxial ist.

15. Mechanismus nach einem der Ansprüche 2 bis 14, **dadurch gekennzeichnet, dass** die Ausgleichkegelradhalterung (7) auf der Plattform (4) gedreht wird.

16. Mechanismus nach einem der Ansprüche 1 oder 6, **dadurch gekennzeichnet, dass** die Ausgleichkegelradhalterung (7) auf der Platte (1) des Uhrwerks gedreht wird.

17. Mechanismus nach einem der vorhergehenden Ansprüche, **dadurch gekennzeichnet, dass** die Zahnradeinheit, die von der Plattform (4) oder der Plattform (4) und dem Käfig (30) gebildet wird, als ein Aufzuggewicht für ein automatisches Aufzugsystem der Uhr verwendet wird.

18. Uhr, die mit einem Mechanismus nach einem der Ansprüche 1 bis 17 ausgestattet ist.
